# EUROPÄISCHE PATENTSCHRIFT

(11) **EP 0 509 197 B1**
(45) Veröffentlichungstag und Bekanntmachung des Hinweises auf die Patenterteilung: **14.06.1995**
(21) Anmeldenummer: 92101807.3
(22) Anmeldetag: 04.02.1992
(51) Int. Cl.: B42D 1/08, B42F 7/02

(54) **Folientaschen-Buch**
Book with file pockets
Livre avec pochettes de rangement

(30) Priorität: 16.04.1991 DE 4112396
(43) Veröffentlichungstag der Anmeldung: 21.10.1992
(73) Patentinhaber: Louis Leitz KG, D-70469 Stuttgart (DE)
(72) Erfinder: Würthner, Roland, W-7000 Stuttgart 70 (DE); Schliesser, Michael, W-7300 Esslingen (DE)
(74) Vertreter: Wolf, Eckhard, Dr.-Ing.

(56) Entgegenhaltungen:
- BE-A- 0 658 815
- DE-U- 9 011 470
- FR-A- 1 116 735
- GB-A- 2 159 768
- US-A- 4 844 508

## Beschreibung

Die Erfindung bezieht sich auf ein Folientaschen-Buch mit mehreren flachen, im Umriß rechteckigen, durch je zwei an mindestens zwei, vorzugsweise drei Rändern an einer Falt- oder Schweißlinie miteinander verbundene Folienlagen begrenzten und an mindestens einem Rand eine Einschuböffnung für schriftgut oder dergleichen aufweisenden Folientaschen aus thermoplastischem Kunststoff, die paarweise an einer gemeinsamen Mittellinie einstückig zusammenhängen und flächig gegeneinanderliegend an einer entlang den gemeinsamen Mittellinien verlaufenden Bindeschweißnaht miteinander und gegebenenfalls mit einer Einbanddecke verschweißt sind.

Es ist ein Folientaschen-Buch (Clearbook) bekannt (US-PS 4,844,508), bei welchem eine Anzahl von an drei Seitenrändern verschlossenen Folientaschen lagenweise zusammengeführt und gemeinsam im Bereich ihrer Mittellinie miteinander und mit dem ebenfalls aus thermoplastischem Material bestehenden Einband verschweißt sind. Die hierbei entstehende Bindeschweißnaht ist gitterartig durchbrochen. Damit soll erreicht werden, daß das schmelzende Kunststoffmaterial im Bereich der Bindeschweißnaht gezielt zusammenschmilzt und zugleich einen Verbund mit dem Einband bildet. Das hierbei erhaltene Perforationsmuster bildet eine Aussteifung des Buchrückens und erleichtert das scharnierartige Auf- und Zuschwenken der Folientaschen. Da im Bereich der Bindeschweißnaht aufgrund der Perforation eine erhöhte Einreißgefahr beim Verschwenken der Folientaschen insbesondere bei unsachgemäßer Handhabung auftritt, wurde eine relativ breite und dadurch widerstandsfähige Bindeschweißnaht vorgesehen. Da die Folientaschen jedoch meist am seitlichen Schweißnahtrand einreißen und die breite Schweißnaht aufgrund der zusätzlichen Aushärtung eine steife Abreißkante bildet, hat sich diese Maßnahme bezüglich der Einreißgefahr eher negativ ausgewirkt.

Aus der BE-A-658 815 ist es bei einer Dokumentenhülle bekannt, deren seitliche Schweißnähte durch randoffene schräge Schlitze vor dem Ausreißen zu schützen. Die Schlitze sind dort nur in der oberen Folienlage ausgebildet, und dienen dazu, die zum Einstecken eines Dokuments erforderliche Abspreizung der oberen Folienlage zu erleichtern und die dabei auftretende Nahtbeanspruchung zu mindern.

Weiter ist es aus der FR-A-1 116 735 bei einer Dokumentenhülle bekannt, die innen liegende Einzelnaht einer seitlichen Doppelschweißnaht im Bereich des öffnungsseitigen Hüllenrands so nach außen zu einer geradlinigen äußeren Naht hin abgerundet verlaufend auszubilden, daß die Doppelschweißnaht spitz zulaufend verjüngt ist. Damit soll ein einfacheres Aufspreizen der Hüllenlagen sowie ein durch die verbreiterte Einstecköffnung erleichtertes Einführen eines Dokuments ermöglicht werden und zugleich ein Ausreißen des die Einstecköffnung begrenzenden Hüllenrands vermieden werden. Als nachteilig wird hierbei empfunden, daß durch eine sich über die gesamte Länge der Mittellinie erstreckende Bindeschweißnaht die Formstabilität der Dokumentenhülle so erhöht wird, daß bei unvorsichtiger Handhabung, insbesondere bei seitlicher Zugbeanspruchung die randseitigen Schweißnahtenden abreißen.

Der Erfindung liegt die Aufgabe zugrunde, ein Folientaschen-Buch zu entwickeln, bei welchem die Einreißgefahr beim Verschwenken der Folientaschen im Bereich der Bindeschweißnaht unabhängig von deren Breite und Ausbildung wesentlich reduziert wird.

Zur Lösung dieser Aufgabe wird gemäß der Erfindung vorgeschlagen, daß die Folientaschen in der Nähe mindestens eines der Bindeschweißnahtenden seitlich neben der Bindeschweißnaht angeordnete, zu dem zur Bindeschweißnaht senkrechten weiteren Rand hin randoffene Ausschnitte oder Ausstanzungen aufweisen, und daß die Ausschnitte oder Ausstanzungen in den beiden Folienlagen der Folientaschen jeweils deckungsgleich zueinander angeordnet sind.

Eine weitere vorteilhafte Ausgestaltung der Erfindung sieht vor, daß die Ausschnitte zweier einstückig zusammenhängender Folientaschen bezüglich ihrer Mittellinie spiegelbildlich zueinander angeordnet oder unter Anschneiden der Mittellinie durchgehend ausgebildet sind. Im letzteren Falle ist es von Vorteil, wenn das Bindeschweißnahtende auf der Seite der Ausschnitte gegenüber dem betreffenden Taschenrand in Längsrichtung der Mittellinie nach innen versetzt angeordnet ist.

Da die Folientaschen vor allem im Bereich der Einschuböffnung auf Zug beansprucht werden, werden die Ausschnitte vorteilhafterweise auf der Seite der Einschuböffnung der Folientaschen angeordnet.

Als besonders vorteilhaft hat es sich erwiesen, wenn die Ausschnitte durch zur Randöffnung hin divergierende Flanken begrenzt sind, wobei die der Bindeschweißnaht benachbarte Ausschnittflanke entweder parallel oder unter einem spitzen Winkel von weniger als 20° zur Bindeschweißnaht verlaufen sollte.

Grundsätzlich ist es möglich, bei gleichzeitigem Vorhandensein der Ausschnitte die Breite der Bindeschweißnaht zu ihrem ausschnittseitigen Ende hin deltaförmig zu erweitern, um eine zusätzliche Eckenverstärkung zu erhalten.

Besser ist es jedoch, wenn die Breite der Bindeschweißnaht zu ihrem ausschnittseitigen Ende hin spitz zulaufend verjüngt ist. In diesem Falle ergibt sich durch die linienhaft angreifenden Zugkräfte eine Entlastung, die es unter bestimmten Voraussetzungen sogar ermöglichen, auf die randoffenen Aussparungen und die dadurch erzielte Zugentlastung zu verzichten. Die Bindeschweißnaht kann bei beiden Lösungsalternativen entweder gitterartig durchbrochen sein oder aus mindestens zwei im Abstand voneinander angeordneten, bis in die Nähe ihrer Enden zueinander parallelen Einzelnähten bestehen. Grundsätzlich ist es möglich, die Bindeschweißnaht auch als eine Vielzahl von rasterartig im Abstand voneinander angeordnete und durch quer verlaufende Durchbrüche voneinander getrennte Quernähte auszubilden.

Im folgenden wird die Erfindung anhand der in der Zeichnung in schematischer Weise dargestellten Ausführungsbeispiele näher erläutert. Es zeigen
- Fig. 1: ein in der Mitte aufgeschlagenes Folientaschen-Buch in schaubildlicher Darstellung;
- Fig. 2: einen Ausschnitt aus dem Folientaschen-Buch nach Fig. 1 in Draufsicht;
- Fig. 3 bis 7: gegenüber Fig. 1 und 2 abgewandelte Ausführungsbeispiele eines Folientaschen-Buchs in Darstellungen entsprechend Fig. 2.

Die in der Zeichnung dargestellten Folientaschen-Bücher (Clearbooks) bestehen im wesentlichen aus einer Einbanddecke 10 und mehreren gegeneinander anliegenden, an einer mittig verlaufenden Bindeschweißnaht 12 miteinander und mit der Einbanddecke 10 verbundenen Folientaschen 14. Die Folientaschen 14 des Buchs hängen ihrerseits paarweise an einer Mittellinie 12' miteinander zusammen und sind jeweils durch zwei Folienlagen 14',14'' begrenzt, die an der Faltlinie 16, der Schweißlinie 18 und der Bindeschweißnaht 12 miteinander verbunden und an ihrem oberen Rand 20 unter Bildung einer Einschuböffnung für Schriftgut offen sind. Die Bindeschweißnaht kann, wie aus den Fig. 1 bis 5 zu ersehen ist, gitterartig durchbrochen sein. Dadurch wird erreicht, daß das Kunststoffmaterial beim Schweißvorgang gezielt zusammenschmilzt und einen zuverlässigen Verbund mit der Einbanddecke 20 bildet. Bei dem in Fig. 6 gezeigten Ausführungsbeispiel ist eine aus zwei zueinander parallelen Einzelnähten 12' bestehende Schweißnaht gezeigt, während im Falle der Fig. 7 die Schweißnaht aus einer Vielzahl von im Abstand voneinander angeordneten, durch Lücken 22 voneinander getrennten Quernähten 12'' gebildet ist.

Bei den Ausführungsbeispielen nach Fig. 1 bis 3 ist die Bindeschweißnaht über ihre gesamte Länge gleich breit, während sie im Falle der Fig. 4 zu ihrem Ende hin deltaförmig verbreitert und im Falle der Fig. 5 bis 7 spitz zulaufend verjüngt ausgebildet ist.

Bei den in Fig. 1 bis 4 und 6 gezeigten Ausführungsbeispielen sind im Bereich des die Einschuböffnung aufweisenden Oberrandes 20 der Folientaschen in der Nähe des Bindeschweißnahtendes randoffene Aussparungen 24 vorgesehen, die in den beiden Folienlagen 14',14'' aller Folientaschen 14 deckungsgleich sind und die bei der Handhabung der Folientaschen innerhalb des Folientaschen-Buches einen Einreißschutz bilden. Im Falle der Fig. 2, 4 und 6 sind an den Folientaschen eines jeden Folientaschenpaars zwei bezüglich der Mittellinie 12' spiegelsymmetrisch angeordnete Aussparungen 24 vorgesehen, während im Falle der Fig. 3 ein durchgehender Ausschnitt 24 vorgesehen ist, der bewirkt, daß die Schweißnaht an ihrem Ende in Richtung der Mittellinie 12' gegenüber dem Öffnungsrand 20 zurückversetzt ist. Die spitz zulaufenden Enden 26 im Falle der Fig. 5 bis 7 haben ebenfalls eine zugentlastende Funktion, die gegebenenfalls die Einbringung von Aussparungen 24 entbehrlich macht (Fig. 5 und 7).

Zusammenfassend ist folgendes festzustellen: Die Erfindung bezieht sich auf ein in der Praxis als "Clearbook" bezeichnetes Folientaschen-Buch, das mehrere flache, im Umriß rechteckige, eine Einschuböffnung für Schriftgut aufweisende Folientaschen 14 aufweist, die paarweise an einer gemeinsamen Mittellinie 12' einstückig zusammenhängen und flächig gegeneinander anliegend an einer entlang den gemeinsamen Mittellinien 12' verlaufenden Bindeschweißnaht 12 miteinander und mit einer Einbanddecke 10 verschweißt sind. Um bei der Handhabung des Buches ein Einreißen der Folientaschen im Bereich der vorzugsweise gitterartig durchbrochenen Bindeschweißnaht 12 zu vermeiden, weisen beide Folienlagen 14',14'' der einzelnen Folientaschen 14 in der Nähe mindestens eines der Bindeschweißnahtenden 26 seitlich neben der Bindeschweißnaht 12 angeordnete, zu dem zur Bindeschweißnaht 12 senkrechten benachbarten Taschenrand 20 hin randoffene Ausschnitte 24 auf.

## Patentansprüche

1. Folientaschen-Buch mit mehreren flachen, im Umriß rechteckigen, durch zwei an mindestens zwei, vorzugsweise drei Rändern (16,18,12) an einer Faltoder Schweißlinie miteinander verbundene Folienlagen (14',14'') begrenzten und an mindestens einem weiteren Rand (20) eine Einschuböffnung für Schriftgut oder dergleichen aufweisenden Folientaschen (14) aus thermoplastischem Kunststoff, die paarweise an einer gemeinsamen Mittellinie (12') einstückig zusammenhängen und flächig gegeneinanderliegend an einer entlang den gemeinsamen Mittellinien (12') verlaufenden Bindeschweißnaht (12) miteinander und gegebenenfalls mit einer Einbanddecke (10) verschweißt sind, **dadurch gekennzeichnet**, daß die Folientaschen (14) in der Nähe mindestens eines der Bindeschweißnahtenden (26) seitlich neben der Bindeschweißnaht (12) angeordnete, zu dem zur Bindeschweißnaht senkrechten weiteren Rand (20) hin randoffene Ausschnitte oder Ausstanzungen (24,24') aufweisen, und daß die Ausschnitte oder Ausstanzungen (24,24') in den beiden Folienlagen (14',14'') der Folientaschen (14) jeweils deckungsgleich zueinander angeordnet sind.

2. Folientaschen-Buch nach Anspruch 1, **dadurch gekennzeichnet**, daß die Ausschnitte (24) in allen Folientaschen (14) zueinander deckungsgleich sind.

3. Folientaschen-Buch nach Anspruch 1 oder 2, **dadurch gekennzeichnet,** daß die Ausschnitte (24) zweier einstückig zusammenhängender Folientaschen (14) bezüglich der Mittellinie (12') spiegelbildlich angeordnet sind.

4. Folientaschen-Buch nach einem der Ansprüche 1 bis 3, **dadurch gekennzeichnet**, daß die Ausschnitte zweier einstückig zusammenhängender Folientaschen (14) unter Anschneiden der Mittellinie (12') durchgehend ausgebildet sind.

5. Folientaschen-Buch nach Anspruch 4, **dadurch gekennzeichnet**, daß das Bindeschweißnahtende (26) auf der Seite der Ausschnitte (24') gegenüber dem betreffenden Taschenrand (20) in Längsrichtung der Mittellinie (12') nach innen versetzt angeordnet ist.

6. Folientaschen-Buch nach einem der Ansprüche 1 bis 5, **dadurch gekennzeichnet**, daß die Ausschnitte (24,24') auf der Seite der Einschuböffnung der Folientaschen (14) angeordnet sind.

7. Folientaschen-Buch nach einem der Ansprüche 1 bis 6, **dadurch gekennzeichnet**, daß die Ausschnitte (24,24') durch zur Randöffnung hin divergierende Flanken begrenzt sind.

8. Folientaschen-Buch nach Anspruch 7, **dadurch gekennzeichnet**, daß die der Bindeschweißnaht (12) benachbarte Ausschnittflanke parallel oder unter einem spitzen Winkel von weniger als 20° zur Bindeschweißnaht (12) verläuft.

9. Folientaschen-Buch nach einem der Ansprüche 1 bis 8, **dadurch gekennzeichnet**, daß die Bindeschweißnaht (12) in ihrer Breite zu ihrem ausschnittseitigen Ende (26) hin deltaförmig erweitert ist (Fig. 4).

10. Folientaschen-Buch nach einem der Ansprüche 1 bis 8, **dadurch gekennzeichnet**, daß die Bindeschweißnaht (12,12',12'') in ihrer Breite zu ihrem ausschnittseitigen Ende (26) hin spitz zulaufend verjüngt ist.

11. Folientaschen-Buch mit mehreren flachen, im Umriß rechteckigen, durch zwei an mindestens zwei, vorzugsweise drei Rändern (16,18,12) an einer Faltoder Schweißlinie miteinander verbundene Folienlagen (14',14'') begrenzten und an mindestens einem weiteren Rand (20) eine Einschuböffnung für Schriftgut oder dergleichen aufweisenden Folientaschen (14) aus thermoplastischem Kunststoff, die paarweise an einer gemeinsamen Mittellinie (12') einstückig zusammenhängen und flächig gegeneinanderliegend an einer entlang den gemeinsamen Mittellinien (12') verlaufenden Bindeschweißnaht (12) miteinander und gegebenenfalls mit einer Einbanddecke (10) verschweißt sind, **dadurch gekennzeichnet**, daß die Bindeschweißnaht (12,12'',12''') in ihrer Breite zu mindestens einem ihrer Enden hin spitz zulaufend verjüngt ist, und daß das Bindeschweißnahtende (26) gegenüber dem betreffenden weiteren Rand (20) in Längsrichtung der Mittellinie (12') nach innen versetzt angeordnet ist.

12. Folientaschen-Buch nach einem der Ansprüche 1 bis 11, **dadurch gekennzeichnet,** daß die Bindeschweißnaht (12) gitterartig durchbrochen ist.

13. Folientaschen-Buch nach einem der Ansprüche 1 bis 12, **dadurch gekennzeichnet,** daß die Bindeschweißnaht (12) aus mindestens zwei im Abstand voneinander angeordneten, zueinander parallelen Einzelnähten (12'') besteht.

14. Folientaschen-Buch nach einem der Ansprüche 1 bis 13, **dadurch gekennzeichnet**, daß die Bindeschweißnaht (12) aus rasterartig im Abstand voneinander angeordneten, durch quer verlaufende Durchbrüche (22) voneinander getrennten Quernähten (12''') besteht.

## Claims

1. A clearbook having a plurality of flat, rectangular foil pockets (14) made of thermoplastic material, the foil pockets being delimited by two foil layers (14',14'') connected to each other by a folding or welding line at least at two, preferably three edges (16,18,12), and having an insert opening for documents or such at least at one further edge (20), the foil pockets being united as pairs at a common centre line (12'), the pairs lying flat against each other and being welded to each other and possibly to a cover (10) by a bonding weld (12) along the common centre line (12'), **characterized in that** the foil pockets (14) have cutouts or punch-outs (24,24') close to at least one of the bonding weld ends (26) arranged to the side of the bonding weld (12) and are open-edged at the further edge (20) which is arranged perpendicularly with respect to the bonding weld, and that the cutouts or punch-outs (24,24') in the two foil layers (14',14'') of the foil pockets (14) are aligned with respect to each other.

2. The clearbook of Claim 1, **characterized in that** the cutouts (24) in all of the foil pockets (14) are aligned with respect to each other.

3. The clearbook of Claim 1 or 2, **characterized in that** the cutouts (24) of two united foil pockets (14) are arranged symmetrically with respect to the centre line (12').

4. The clearbook of one of Claims 1 to 3, **characterized in that** the cutouts of two united foil pockets (14) are formed to be continuous by extending across the centre line (12').

5. The clearbook of Claim 4, **characterized in that** the bonding weld end (26) on the side of the cutouts (24') is shifted inward in the longitudinal direction of the centre line (12') with respect to the corresponding edge (20).

6. The clearbook of one of Claims 1 to 5, **characterized in that** the cutouts (24,24') are arranged at the insert opening side of the foil pockets (14).

7. The clearbook of one of Claims 1 to 6, **characterized in that** the cutouts (24,24') are defined by flanks diverging toward the opening of the edge.

8. The clearbook of Claim 7, **characterized in that** the flank next to the bonding weld (12) extends parallel to the bonding weld (12) or includes an acute angle of less than 20° with the bonding weld (12).

9. The clearbook of one of Claims 1 to 8, **characterized in that** the width of the bonding weld (12) increases delta-shaped toward its cutout end (26) (Fig. 4).

10. The clearbook of one of Claims 1 to 8, **characterized in that** the width of the bonding weld (12,12',12'') is tapered pointing toward its cutout end (26).

11. A clearbook having a plurality of flat, rectangular foil pockets (14) made of thermoplastic material, the foil pockets being delimited by two foil layers (14',14'') connected to each other by a folding or welding line at least at two, preferably three edges (16,18,12), and having an insert opening for documents or such at least at one further edge (20), the foil pockets being united as pairs at a common centre line (12'), the pairs lying flat against each other and being welded to each other and possibly to a cover (10) by a bonding weld (12) along the common centre line (12'), **characterized in that** the width of the bonding weld (12,12',12'') is tapered pointing toward at least one of its ends, and that the bonding weld end (26) is shifted inward in the longitudinal direction of the centre line (12') with respect to the corresponding further edge (20).

12. The clearbook of one of Claims 1 to 11, **characterized in that** the bonding weld (12) is broken in a grid-like fashion.

13. The clearbook of one of Claims 1 to 12, **characterized in that** the bonding weld (12) consists of at least two spaced and parallel individual welds (12'').

14. The clearbook of one of Claims 1 to 13, **characterized in that** the bonding weld (12) consists of a grid of transverse welds (12''') separated by transverse openings (22).

## Revendications

1. Livre avec pochettes de classement, comprenant une pluralité de pochettes plates (14) en matière thermoplastique, de forme rectangulaire, délimitées par deux feuilles (14', 14'') rattachées sur au moins deux et de préférence sur trois côtés (16, 18, 12) par une ligne de pliage ou de soudage et présentant sur au moins un côté supplémentaire (20), une ouverture d'introduction pour des documents ou analogues, lesdites pochettes étant réunies par paires en une seule pièce suivant une ligne médiane commune (12') et, appliquées à plat les unes contre les autres, soudées entre elles et éventuellement avec une couverture (10) suivant une soudure de reliure (12) orientée le long des lignes médianes communes (12'), **caractérisé en ce** que les pochettes de classement (14) présentent, à proximité d'au moins l'une des extrémités (26) de la soudure de reliure, latéralement à côté de la soudure de reliure (12), des échancrures (24, 24') réalisées par découpage ou matricage dont le bord est ouvert en direction du bord supplémentaire (20) orienté perpendiculairement à la soudure de reliure, et que dans les deux feuilles (14', 14'') des pochettes (14), les échancrures (24, 24') découpées ou matricées sont alignées l'une avec l'autre.

2. Livre avec pochettes de classement selon la revendication 1, caractérisé en ce que les découpures (24) dans toutes les pochettes de classement (14) sont alignées les unes avec les autres.

3. Livre avec pochettes de classement selon l'une des revendications 1 ou 2, caractérisé en ce que les découpures (24) de deux pochettes de classement (14) rattachées en une seule pièce, sont disposées en image de miroir par rapport à la ligne médiane (12').

4. Livre avec pochettes de classement selon l'une des revendications 1 à 3, caractérisé en ce que les découpures de deux pochettes de classement (14) rattachées ensemble sont réunies en entamant la ligne médiane (12').

5. Livre avec pochettes de classement selon la revendication 4, caractérisé en ce que l'extrémité (26) de la soudure de reliure située du côté des découpures (24') est décalée vers l'intérieur par rapport au bord (20) correspondant des pochettes, dans le sens longitudinal de la ligne médiane (12').

6. Livre avec pochettes de classement selon l'une des revendications 1 à 5, caractérisé en ce que les découpures (24, 24') sont disposées du côté de l'ouverture d'introduction des pochettes (14).

7. Livre avec pochettes de classement selon l'une des revendications 1 à 6, caractérisé en ce que les découpures (24, 24') sont délimitées par des flancs qui divergent en direction de l'ouverture du bord.

8. Livre avec pochettes de classement selon la revendication 7, caractérisé en ce que le flan de la découpure avoisinant la soudure de reliure (12) est orienté parallèlement ou sous un angle aigu inférieur a 20° par rapport à ladite soudure de reliure (12).

9. Livre avec pochettes de classement selon l'une des revendications 1 à 8, caractérisé en ce que la largeur de la soudure de reliure (12) est augmentée en forme de delta en direction de son extrémité (26) située du côté découpures (fig. 4).

10. Livre avec pochettes de classement selon l'une des revendications 1 à 8, caractérisé en ce que la largeur de la soudure de reliure (12, 12', 12'') est diminuée en pointe en direction de son extrémité (26) située du côté découpures.

11. Livre avec pochettes de classement, comprenant une pluralité de pochettes plates (14) en matière thermoplastique, de forme rectangulaire, délimitées par deux feuilles (14', 14'') rattachées sur au moins deux et de préférence sur trois côtés (16, 18, 12) par une liane de pliage ou de soudage et présentant sur au moins un côté supplémentaire (20), une ouverture d'introduction pour des documents ou analogues, lesdites pochettes étant réunies par paires en une seule pièce suivant une ligne médiane commune (12') et, appliquées à plat les unes contre les autres, soudées entre elles et éventuellement avec une couverture (10) suivant une soudure de reliure (12) orientée le long des lignes médianes communes (12'), caractérisé en ce que la largeur de la soudure de reliure (12, 12'', 12''') est diminuée en pointe en direction d'au moins l'une de ses extrémités, et que l'extrémité (26) de la soudure de reliure est décalée vers l'intérieur par rapport au bord supplémentaire (20) correspondant, dans le sens longitudinal de la ligne médiane (12').

12. Livre avec pochettes de classement selon l'une des revendications 1 à 11, caractérisé en ce que la soudure de reliure (12) est ajourée en forme de treillis.

13. Livre avec pochettes de classement selon l'une des revendications 1 à 12, caractérisé en ce que la soudure de reliure (12) se compose d'au moins deux soudures individuelles (12'') parallèles disposées à distance l'une de l'autre.

14. Livre avec pochettes de classement selon l'une des revendications 1 à 13, caractérisé en ce que la soudure de reliure (12) est composée de soudures transversales (12''') disposées à distance les unes des autres à la manière d'une trame et séparées par des ajours (22) transversaux.
